# EUROPÄISCHE PATENTSCHRIFT

(11) **EP 1 620 617 B1**
(45) Veröffentlichungstag und Bekanntmachung des Hinweises auf die Patenterteilung: **30.12.2009**
(21) Anmeldenummer: 04730481.1
(22) Anmeldetag: 30.04.2004
(51) Int. Cl.: E05B 17/00

(54) **KRAFTFAHRZEUGTÜRVERSCHLUSS**
MOTOR VEHICLE DOOR LOCK
SERRURE DE PORTE DE VEHICULE

(30) Priorität: 08.05.2003 DE 10320457
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE)
(86) Internationale Anmeldenummer: PCT/DE2004/000907
(87) Internationale Veröffentlichungsnummer: WO 2004/101920

(56) Entgegenhaltungen:
- FR-A- 2 528 095
- FR-A- 2 710 097
- GB-A- 2 321 928

## Beschreibung

Die Erfindung betrifft einen Kraftfahrzeugtürverschluss, mit einem Gesperre aus im Wesentlichen Drehfalle und Sperrklinke, und mit einem in ein Einlaufmaul einfahrenden und mit der Drehfalle zusammenwirkenden Schließbolzen, wobei das Einlaufmaul wenigstens ein Dämpferelement für den Schließbolzen aufweist.

Ein Kraftfahrzeugtürverschluss der eingangs beschriebenen Ausgestaltung wird im Rahmen der EP 0 336 034 A2 oder der WO 95/10679 A1 offenbart. Das Dämpferelement sorgt dafür, dass der im Bezugssystem des Kraftfahrzeugtürverschlusses in das Einlaufmaul einfahrende und von der Drehfalle in ihrer Hauptraststellung schließlich festgehaltene Schließbolzen in dieser Position geräuschmindernd fixiert wird. Grundsätzlich kommt es zu einer Relativbewegung zwischen dem Schließbolzen und dem Einlaufmaul, wobei der Schließbolzen üblicherweise an einer Kraftfahrzeugkarosserie befestigt ist, während demgegenüber eine Kraftfahrzeugtür und mit ihr der zugehörige Kraftfahrzeugtürverschluss bewegt werden.

Neben der beschriebenen Geräuschminderung des Dämpferelementes stellt dieses Bauteil sicher, dass eine zugehörige Kraftfahrzeugtür mit Überhub geschlossen werden kann, so dass die Sperrklinke einwandfrei in die Hauptrast der Drehfalle einfällt. Solche Dämpferelemente haben sich bewährt und werden in der Praxis vielfach eingesetzt.

Verwiesen sei schließlich noch auf die EP 1 136 640 A1, die jedoch kein Dämpferelement im Einlaufmaul für den Schließbolzen liefert, sondern vielmehr drei einzelne der Drehfalle zugeordnete Gummipuffer.

Ein Gesperre lässt sich beispielsweise elektrisch öffnen, indem die Sperrklinke motorisch oder sonst wie ausgehoben wird, so dass die Drehfalle freikommt und federunterstützt um ihre Achse eine Rotationsbewegung vollführt. Um diese Drehbewegung zu begrenzen, können im Schlossgehäuse separate Anschläge realisiert werden. Das ist insgesamt aufwendig.

Die GB 2 321 928 A offenbart ein Dämpferelement für die Überhubbewegung der Drehfalle und für den Schliessbolzen.

Der Erfindung liegt das technische Problem zu Grunde, einen Kraftfahrzeugtürverschluss der eingangs beschriebenen Gestaltung so weiter zu entwickeln, dass der Aufbau vereinfacht ist und insbesondere die Anzahl der erforderlichen Bauteile eine Reduktion erfährt.

Zur Lösung dieser technischen Problemstellung wird ein Kraftfahrzeugtürverschluss übernimmt gemäss Anspruch 1 vorgeschlagen. Das Dämpferelement nimmt eine doppelte Funktion wahr. Einerseits als geräuschmindernder Anschlag für den Schließbolzen und andererseits als Dämpfer für die Drehfalle. Um die Drehbewegung der Drehfalle zu beschränken, mag ergänzend ein Anschlag bzw. Endanschlag im Schlosskasten bzw. Schlossgehäuse vorgesehen werden. Grundsätzlich übernimmt das Dämpferelement bzw. der Dämpfer für die Drehfalle auch die Funktion eines Anschlages und es begrenzt die Öffnungsbewegungen der Drehfalle. Das heißt, die zuvor beschriebenen und regelmäßig mit einem elektrischen oder mechanischen Öffnen des Gesperres verbundenen Drehbewegungen der Drehfalle nach Ausheben der Sperrklinke werden durch das Dämpferelement begrenzt.

So oder so erfährt die Drehfalle bei ihrer Öffnungsbewegung nicht nur eine Festlegung und wird sozusagen im geöffneten Zustand positioniert, sondern der Dämpfer sorgt gleichzeitig dafür, dass die Drehfalle bei dem beschriebenen Öffnungsvorgang nicht direkt gegen eine harte Begrenzung fährt, sondern vielmehr in ihrer Bewegung gedämpft wird. Gleichzeitig stellt das Dämpferelement sicher, dass die in ihrer Öffnungsstellung positionierte Drehfalle von einem obligatorischen Schlossgehäuse akustisch entkoppelt ist, so dass Klappergeräusche nicht auftreten. Außerdem wird vermieden, dass das elektrische Öffnen oder sonst wie initiierte Öffnungsbewegungen der Drehfalle mit einem Geräusch beim Fahren gegen einen Anschlag verbunden sind. Tatsächlich werden solche Anschlaggeräusche durch das Dämpferelement rundweg unterbunden.

Es hat sich bewährt, das Dämpferelement als L-förmigen Einsatz für das Einlaufmaul auszubilden. Dabei mag ein L-Schenkel des L-förmigen Dämpferelementes als Halteschenkel und der andere L-Schenkel als Dämpferschenkel für den Schließbolzen und die Drehfalle ausgebildet sein. Der Dämpferschenkel stellt dabei sowohl einen Anschlag für den Schließbolzen als auch einen Anschlag für die Drehfalle zur Verfügung.

Zu diesem Zweck verfügt der Dämpferschenkel innenseitig über eine Schließbolzenanschlagfläche und außenseitig eine Drehfallenanschlagfläche. Die Schließbolzenanschlagfläche findet sich endseitig des Einlaufmauls, während die Drehfallenanschlagfläche über das Einlaufmaul außenseitig vorsteht.

Um das Dämpferelement problemlos gegenüber dem Einlaufmaul positionieren zu können, verfügt der Halteschenkel über Aussparungen, die ein verkantungsfreies und einfaches Quer-Einschieben in eine Aufnahmenut gewährleisten. Die Aufnahmenut ist im Wesentlichen parallel im Vergleich zu dem Einlaufmaul angeordnet. Sie findet sich zumeist unterhalb des Einlaufmauls und bildet zusammengenommen mit dem Einlaufmaul einen Einlaufeinsatz für ein Schlossgehäuse.

Das heißt, dieser Einlaufeinsatz, welcher beispielsweise als Kunststoffspritzgussteil ausgeführt sein kann, kann in das Schlossgehäuse, welches nicht nur das Gesperre sondern auch das übliche Hebelwerk aufnimmt, eingesteckt, mit diesem verrastet oder sonst wie verbunden werden. Zuvor ist das Dämpferelement in die Aufnahmenut des Einlaufeinsatzes eingesteckt worden, wobei die Aussparungen am Halteschenkel das beschriebene problemlose Quer-Einschieben sicherstellen.

Demgegenüber kragt der Dämpferschenkel wenigstens teilweise aus dem Einlauf-Einsatz vor, so dass die Drehfalle mit einem Anschlag, Vorsprung etc. dagegen anlaufen kann und gleichzeitig die gewünschte Dämpfung erfährt. Schließlich schlägt die Erfindung vor, dass das Dämpferelement eine zumeist angeformte und temporär geschlossene Abdeckung zum Einführen von beispielsweise einem Notverriegelungswerkzeug aufweist. Das Notverriegelungswerkzeug (im einfachsten Fall ein Zündschlüssel) ist in der Lage, einen Verriegelungshebel oder allgemein das Verriegelungshebelwerk bei beispielsweise ausgefallener Zentralverriegelung in die Position "verriegelt" zu überführen.

Im Ergebnis wird ein Kraftfahrzeugtürverschluss zur Verfügung gestellt, welcher über einen vorgefertigten Einlauf-Einsatz für das Schlossgehäuse verfügt, dessen Dämpferelement zumindest eine doppelte Funktion übernimmt. Einerseits sorgt das Dämpferelement dafür, dass der Schließbolzen einen Endanschlag erfährt und insbesondere in der Hauptraststellung der Drehfalle nicht nur sicher positioniert wird, sondern zugleich eine praktisch geräuschlose Festlegung erfährt. Denn das Dämpferelement wird in der Regel aus einem thermoplastischen Kunststoff, insbesondere Polyurethan (PUR) oder Kautschuk hergestellt. Dabei haben sich Shore-A-Härten von 60 bis 90, vorzugsweise ca. 70, bewährt.

Andererseits übernimmt das Dämpferelement mit seinem über den Einlauf-Einsatz vorkragenden Dämpferschenkel die weitere Funktion, als Dämpfungsanschlag für die Drehfalle zu wirken. Dazu verfügt die Drehfalle über eine Rippe, einen Vorsprung, einen Zapfen oder dergleichen vorstehenden Anschlag, welcher bei Beendigung ihrer Öffnungsbewegung an dem betreffenden Dämpferschenkel anliegt. Das hat zur Folge, dass die Drehfalle einwandfrei ihre Öffnungsstellung einnimmt und gleichzeitig die Öffnungsbewegung praktisch geräuschlos gestoppt und beibehalten wird, so dass von dem erfindungsgemäßen Kraftfahrzeugtürverschluss nahezu keine Geräusche nach außen dringen bzw. der Körperschall über die Karosserie weitergeleitet werden. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: eine bevorzugte Ausführungsform des erfindungsgemäßen Kraftfahrzeugtürver- schlusses ohne Einlauf-Einsatz in Aufsicht auf das Gesperre und
- **Fig. 2 und 3**: unterschiedliche Ansichten des Einlauf-Ein- satzes.

In den Figuren ist ein Kraftfahrzeugtürverschluss dargestellt, von dem man im Wesentlichen ein Gesperre 1, 2 aus Drehfalle 1 und Sperrklinke 2 erkennt, die zusammengenommen in einem Schlossgehäuse bzw. Schlosskasten 3 gelagert sind. Sobald die Sperrklinke 2 ausgehoben wird, dreht sich die Drehfalle 1 in der Darstellung nach Fig. 1 im Uhrzeigersinn entsprechend der Pfeilrichtung um ihre Achse 4 aus ihrer dort gezeigten Hauptrast federunterstützt heraus. Gleichzeitig wird ein lediglich angedeuteter Schließbolzen 5 freigegeben, so dass eine zugehörige und nicht dargestellte Kraftfahrzeugtür - wie üblich - geöffnet werden kann. Das Ausheben der Sperrklinke 2 mag dabei rein mechanisch über ein nicht dargestelltes Betätigungshebelwerk oder auch motorisch, insbesondere elektromotorisch, im Sinne des zuvor bereits beschriebenen elektrischen Öffnens erfolgen.

Um die Drehfalle 1 wieder in ihre Vor- bzw. Hauptraststellung zu überführen, fährt der Schließbolzen 5 im Bezugssystem des Kraftfahrzeugtürverschlusses in ein insbesondere in den Fig. 2 und 3 dargestelltes Einlaufmaul 6 ein. Dieses Einlaufmaul 6 wird in einem Einlauf-Einsatz 7 definiert, der vorzugsweise als Kunststoff-Spritzgussteil ausgeführt sein mag. Der Einlauf-Einsatz 7 ist in das Schlossgehäuse bzw. den Schlosskasten 3 eingesetzt und kann beispielsweise hiermit rastend oder sonst wie verbunden sein. Neben dem Einlaufmaul 6 verfügt der Einlauf-Einsatz 7 über eine Aufnahmenut 9 für ein Dämpferelement 8.

Das Dämpferelement 8 z. B. aus einem thermoplastischen Kunststoff, nach dem Ausführungsbeispiel PUR (Polyurethan), hergestellt. Es verfügt über eine L-förmige Gestaltung mit einem langen L-Schenkel 8a und einem kurzen L-Schenkel 8b. Der lange L-Schenkel 8a ist als Halteschenkel 8a ausgeführt und dient im Wesentlichen dazu, den Schließbolzen 5 gegenüber der Drehfalle 1 abzustützen. Ergänzend mag hierzu auch eine an den Halteschenkel 8a angespritzte Federlippe 17 beitragen, die sich ausgehend von dem Halteschenkel 8a nach innen innerhalb des Einlauf-Einsatzes 7 erstreckt. Grundsätzlich kann der Schließbolzen 5 aber auch direkt am kurzen L-Schenkel 8b anliegen. Selbstverständlich ist auch eine kombinierte Vorgehensweise vom Erfindungsgedanken umfasst. So oder so sorgen der lange L-Schenkel 8a, der kurze L-Schenkel 8b sowie gegebenenfalls die Federlippe 17 dafür, dass der Schließbolzen 5 einwandfrei und geräuschdämmend im Einlaufmaul 6 gehalten und geführt wird.

Das Einlaufmaul 6 im Einlauf-Einsatz 7 ist trichterförmig bzw. konisch zulaufend ausgestaltet und wird endseitig von dem kurzen L-Schenkel bzw. dem Dämpferschenkel 8b begrenzt. Folgerichtig liegt der Schließbolzen 5 in der in Fig. 1 dargestellten Hauptraststellung der Drehfalle 1 an dem Dämpferschenkel 8b an, welcher also die Bewegung des Schließbolzens 5 begrenzt und gleichzeitig für seine geräuscharme Fixierung in der Hauptraststellung der Drehfalle 1 sorgt.

Die Aufnahmenut 9 in dem Einlauf-Einsatz 7 ist ebenfalls L-förmig gestaltet, wobei ihr kurzer L-Schenkel 9b nach oben offen ausgebildet ist, während der lange L-Schenkel 9a der Aufnahmenut 9 den langen L-Schenkel 8a bzw. Halteschenkel 8a des Dämpferelementes 8 aufnimmt. Durch die offene Gestaltung des kurzen L-Schenkels 9b der Aufnahmenut 9 ist der kurze L-Schenkel 8b bzw. Dämpferschenkel des Dämpferelementes 8 in der Lage, wenigstens teilweise aus dem Einlauf-Einsatz 7 vorzukragen, wie man deutlich in den Fig. 2 und 3 erkennt.

Dieses aus dem Einlauf-Einsatz 7 vorkragende Ende des Dämpferschenkels 8b des Dämpferelementes 8 definiert eine Drehfallenanschlagfläche 10. Denn die Drehfalle 1 liegt vorzugsweise mit einem Vorsprung 11, nach dem Ausführungsbeispiel einer angeformten Rippe 11, nach Beendigung ihrer Öffnungsbewegung an der betreffenden Drehfallenanschlagfläche 10 an. Grundsätzlich kann zu der Drehfallenanschlagfläche 10 zusätzlich aber auch ein zusätzlicher Anschlag bzw. Endanschlag 18 für die Drehfalle 1 hinzutreten, welcher im Schlossgehäuse bzw. Schlosskasten 3 angeordnet ist. Dieser Endanschlag 18 begrenzt eine Überhubbewegung der Drehfalle 1.

Um den langen L-Schenkel 8a bzw. Halteschenkel 8a des Dämpferelementes 8 einwandfrei innerhalb der Aufnahmenut 9 positionieren zu können, verfügt der Halteschenkel 8a über Aussparungen 12, die ein problemloses Quer-Einschieben des Halteschenkels 8a ermöglichen. Des Weiteren mag die Drehfalle 1 über eine Kunststoffummantelung verfügen, um die Geräuschentwicklung beim Erreichen der in den Fig. 2 und 3 dargestellten Öffnungsposition der Drehfalle 1 und auch in der Hauptraststellung nach Fig. 1 zu minimieren. Gleichzeitig stellt die Kunststoffummantelung sicher, dass der Schließbolzen 5 insgesamt reibungs- und geräuscharm mit der Drehfalle 1 wechselwirkt.

Schließlich ist noch ein Federanschlag 13 an der Drehfalle 1 zu erkennen, an welchem eine nicht ausdrücklich dargestellte Schenkelfeder angreift, um die beschriebene Öffnungsbewegung der Drehfalle 1 im Uhrzeigersinn nach Fig. 1 zu initiieren und bei abgehobener Sperrklinke 2 auszulösen.

Der Vorsprung 11 bzw. die Rippe oder Anschlagrippe 11 an der Drehfalle 1 ist kreisbogenförmig gestaltet und verfügt über eine Rippenanschlagfläche 14, deren Neigung der Schrägstellung der Drehfallenanschlagfläche 10 bzw. des Dämpferschenkels 8b des Dämpferelementes 8 bei in Öffnungsposition befindlicher Drehfalle 1 entspricht. Dadurch, dass der Anschlag bzw. die Rippe 11 gegenüber der Drehfalle 1 vorsteht, kann der Einlauf-Einsatz 7 in unmittelbarer Nähe zur Drehfalle 1 positioniert werden, weil der Anschlag bzw. die Rippe 11 insgesamt eine Aussparung 15 an dieser Stelle vorfindet, die durch einen Kreisbogen in Fig. 3 dargestellt ist und die erforderlichen Bewegungen der Drehfalle 1 zulässt. Endseitig des Einlaufmauls 6 erkennt man noch eine Schließbolzenanschlagfläche 16 innenseitig des Einlaufmauls 6 am Dämpferschenkel 8b.

## Patentansprüche

1. Kraftfahrzeugtürverschluss, mit einem Gesperre (1, 2) aus im Wesentlichen Drehfalle (1) und Sperrklinke (2), und mit einem in ein Einlaufmaul (6) einfahrenden und mit der Drehfalle (1) zusammenwirkenden Schließbolzen (5), wobei das Einlaufmaul (6) wenigstens ein Dämpferelement (8) für den Schließbolzen (5) aufweist, **dadurch gekennzeichnet, dass** das Dämpferelement (8) gleichzeitig als Dämpfer für die Drehfalle (1) fungiert und zudem Öffnungsbewegungen der Drehfalle (1) begrenzt.

2. Kraftfahrzeugtürverschluss nach Anspruch 1, **dadurch gekennzeichnet, dass** das Dämpferelement (8) als Anschlag für die Drehfalle (1) fungiert und Öffnungsbewegungen der Drehfalle (1) begrenzt.

3. Kraftfahrzeugtürverschluss nach Anspruch 1 oder 2, **dadurch gekennzeichnet, dass** das Dämpferelement (8) als L-förmiger Einsatz für eine Aufnahmenut (9) ausgebildet ist.

4. Kraftfahrzeugtürverschluss nach einem der Ansprüche 1 bis 3, **dadurch gekennzeichnet, dass** der lange L-Schenkel (8a) des Dämpferelementes (8) als Halteschenkel (8a) und der kurze L-Schenkel (8b) des Dämpferelementes (8) als Dämpferschenkel (8b) für den Schließbolzen (5) und die Drehfalle (1) ausgebildet ist.

5. Kraftfahrzeugtürverschluss nach einem der Ansprüche 1 bis 4, **dadurch gekennzeichnet, dass** der Halteschenkel (8a) Aussparungen (12) zum problemlosen Quer-Einschieben in die Aufnahmenut (9) aufweist.

6. Kraftfahrzeugtürverschluss nach einem der Ansprüche 1 bis 5, **dadurch gekennzeichnet, dass** der Dämpferschenkel (8b) innenseitig eine Schließbolzenanschlagfläche (16) und außenseitig eine Drehfallenanschlagfläche (10) besitzt.

7. Kraftfahrzeugtürverschluss nach einem der Ansprüche 1 bis 6, **dadurch gekennzeichnet, dass** das Einlaufmaul (6) und die Aufnahmenut (9) im Wesentlichen parallel zueinander und untereinander angeordnet sind.

8. Kraftfahrzeugtürverschluss nach einem der Ansprüche 1 bis 7, **dadurch gekennzeichnet, dass** das Einlaufmaul (6) und die Aufnahmenut (9) zusammengenommen einen Einlauf-Einsatz (7) für ein Schlossgehäuse (3) formen.

9. Kraftfahrzeugtürverschluss nach einem der Ansprüche 1 bis 8, **dadurch gekennzeichnet, dass** der Dämpferschenkel (8b) wenigstens teilweise aus dem Einlauf-Einsatz (7) vorkragt.

10. Kraftfahrzeugtürverschluss nach einem der Ansprüche 1 bis 9, **dadurch gekennzeichnet, dass** das Dämpferelement eine temporär geschlossene Abdeckung zum Einführen von beispielsweise einem Notverriegelungswerkzeug aufweist.

## Claims

1. Motor vehicle door lock containing a safety catch (1, 2) mainly comprising a rotary door latch (1) and a retainer (2) as well as a catch bolt (5) moving into an inlet opening (6) and cooperating with the rotary door latch (1), in which the inlet opening (6) contains at least a damping element (8) for the catch bolt (5), **characterized in that** the damping element (8) also operates as a damping stop for the rotary door latch (1), thus limiting the opening movement of the rotary door latch (1).

2. Motor vehicle door lock according to claim 1, **characterized in that** the damping element (8) operates as a stop for the rotary door latch (1) and limits the opening movements of the rotary door latch (1).

3. Motor vehicle door lock according to claim 1 or 2, **characterized in that** the damping element (8) is designed as an L-shaped insert for a retaining groove (9).

4. Motor vehicle door lock according to one of the claims 1 to 3, **characterized in that** the long L-leg (8a) of the damping element (9) is designed as a holding leg (8a) and the short L-leg (8b) of the damping element (8) as a damping leg (8b) for the catch bolt (5) and the rotary door latch (1).

5. Motor vehicle door lock according to one of the claims 1 to 4, **characterized in that** the holding leg (8a) contains recesses (12) allowing easy transverse insertion into the retaining groove (9).

6. Motor vehicle door lock according to one of the claims 1 to 5, **characterized in that** the damping leg (8b) contains a catch bolt stop face (16) on the inside and a rotary door latch stop face (10) on the outside.

7. Motor vehicle door lock according to one of the claims 1 to 6, **characterized in that** the inlet opening (6) and the retaining groove (9) are essentially arranged parallel and below each other.

8. Motor vehicle door lock according to one of the claims 1 to 7, **characterized in that** the inlet opening (6) and the retaining groove (9) together form an inlet insert (7) for a lock housing (3).

9. Motor vehicle door lock according to one of the claims 1 to 8, **characterized in that** the damping leg (8b) protrudes at least partially from the inlet insert (7).

10. Motor vehicle door lock according to one of the claims 1 to 9, **characterized in that** the damping element contains a temporarily closed cover for inserting for instance an emergency locking tool.

## Revendications

1. Fermeture de portière de véhicule à moteur, avec un dispositif de blocage (1, 2) composé essentiellement d'un pêne (1) et d'un cliquet d'arrêt (2) et avec un boulon de fermeture (5) entrant dans un avaloir (6) et coopérant avec un pêne (1), l'avaloir (6) présentant au moins un élément amortisseur (8) pour le boulon de fermeture (5) **caractérisée en ce que** l'élément amortisseur (8) fait en même temps fonction d'amortisseur pour le pêne (1) et de plus limite les mouvements d'ouverture du pêne (1).

2. Fermeture de portière de véhicule à moteur selon la revendication 1 **caractérisée en ce que** l'élément amortisseur (8) fait fonction de butée pour le pêne (1) et limite les mouvements d'ouverture du pêne (1).

3. Fermeture de portière de véhicule à moteur selon la revendication 1 ou 2 **caractérisée en ce que** l'élément amortisseur (8) est formé comme pièce en L pour une rainure de logement (9).

4. Fermeture de portière de véhicule à moteur selon l'une des revendications de 1 à 3 **caractérisée en ce que** la branche longue du L (8a) de l'élément amortisseur (8) est formée comme branche de support (8a) et que la branche courte du L (8b) de l'élément amortisseur (8) comme branche d'amortissement (8b) pour le boulon de fermeture (5) et le pêne (1).

5. Fermeture de portière de véhicule à moteur selon l'une des revendications de 1 à 4 **caractérisée en ce que** la branche de support (8a) présentent des cavités (12) pour une introduction transversale sans problème dans la rainure de logement (9).

6. Fermeture de portière de véhicule à moteur selon l'une des revendications de 1 à 5 **caractérisée en ce que** la branche d'amortissement (8b) possède à son côté intérieur une surface de butée de boulon de fermeture (16) et à son côté extérieur une surface de butée de pêne (10).

7. Fermeture de portière de véhicule à moteur selon l'une des revendications de 1 à 6 **caractérisée en ce** l'avaloir (6) et la rainure de logement (9) sont disposés pour l'essentiel parallèlement l'un par rapport à l'autre et l'un sous l'autre.

8. Fermeture de portière de véhicule à moteur selon l'une des revendications de 1 à 7 **caractérisée en ce que** l'avaloir (6) et la rainure de logement (9) forment ensemble une élément avaloir (7) pour le boîtier de serrure (3).

9. Fermeture de portière de véhicule à moteur selon l'une des revendications de 1 à 8 **caractérisée en ce que** la branche d'amortissement (8b) dépasse en partie de l'élément avaloir (7).

10. Fermeture de portière de véhicule à moteur selon l'une des revendications de 1 à 9 **caractérisée en ce que** l'élément amortisseur présente un recouvrement temporairement fermé pour introduire par exemple un outil de verrouillage d'urgence.
